# EUROPÄISCHE PATENTANMELDUNG

(11) **EP 4 703 521 A1**
(43) Veröffentlichungstag der Anmeldung: **04.03.2026**
(21) Anmeldenummer: 25195175.2
(22) Anmeldetag: 11.08.2025
(51) Int. Cl.: E02F 3/36

(54) **SCHNELLWECHSELVORRICHTUNG UMFASSEND EIN GEHÄUSE MIT EINER SICHERUNGSVORRICHTUNG**

(30) Priorität: 30.08.2024 DE 102024124840
(71) Anmelder: Béla Cseri Besitzunternehmung GbR, 99428 Nohra OT Nohra (DE)
(72) Erfinder: Cseri, Béla, 89129 Langenau (DE)
(74) Vertreter: Steiniger, Carmen

(57) **Zusammenfassung**

Schnellwechselvorrichtung (1) umfassend ein Gehäuse (7) mit einer Sicherungsvorrichtung (2), umfassend
- eine Achse (3) mit einem ersten Endelement (5) zum Antreiben eines auf der Achse (3) angeordneten Zahnrades (6) zum Eingriff in eine in dem Gehäuse (7) angeordnete Zahnstange (8), welche mittels eines ersten Federelementes (14) mit einer in dem Gehäuse (7), entlang einer ersten Richtung zwischen einer Entriegelungsposition und einer Verriegelungsposition beweglich gelagerten Brücke (16) zur Anlage bringbar ist,
- ein auf der Achse (3) angeordnetes Anschlagelement (4) zum Eingriff in eine im Gehäuse (7) angeordnete Anschlagplatte (9),
- eine Sperrklinke (10a), welche mittels eines zweiten Federelementes (15) zum Eingriff in wenigstens eine erste Aussparung (12) eines auf der Achse (3) angeordneten Sperrrades (10b) und/oder in eine in einem im Gehäuse (7) angeordneten Kontaktelement (11) angeordnete zweite Aussparung (13) bringbar ist,
- wobei das Kontaktelement (11) mittels der Sperrklinke (10a) derart mit dem zweiten Federelement (15) in Eingriff steht, dass das Kontaktelement (11) mittels des zweiten Federelementes (15) aus dem Gehäuse (7) heraus bringbar ist, sobald die Brücke (16) aus der Verriegelungsposition in die Entriegelungsposition, in der die Zahnstange (8) an der Brücke (16) anliegt und dadurch wenigstens ein im Gehäuse (7) angeordnetes drittes Federelement (17) komprimiert, bewegt ist.

## Beschreibung

Schnellwechseleinrichtungen an Arbeitsmaschinen dienen einem schnellen Wechsel verschiedener Typen von Anbaugeräten. Arbeitsmaschinen sind dabei beispielsweise Bagger, Radlader sowie Maschinen aus dem Bereich der Bauwirtschaft und der Landwirtschaft. Anbaugeräte sind beispielsweise Löffel, Hammer, Fräsen, Greifer, Schaufeln und dergleichen.

### Technisches Gebiet der Erfindung

Die Erfindung betrifft eine Schnellwechselvorrichtung umfassend ein Gehäuse mit einer Sicherungsvorrichtung.

Die Erfindung liegt auf dem technischen Gebiet von Schnellkupplungsvorrichtungen bzw. Schnellwechseleinrichtungen, welche es einem Maschinenführer ermöglichen, unterschiedliche Werkzeuge bzw. Anbaugeräte schnell an der Arbeitsmaschine zu befestigen und anschließend mit diesen zu arbeiten. Schnellwechseleinrichtungen können mechanisch, halbautomatisch, halbhydraulisch oder hydraulisch ausgeführt sein. Insbesondere hydraulisch arbeitende Schnellwechseleinrichtungen erlauben ein An- und Abkoppeln von Anbaugeräten an der Arbeitsmaschine, ohne dass der Maschinenführer oder andere Personen unmittelbar tätig werden müssen.

### Stand der Technik

Aus der EP 3409840 B1 ist eine Kupplungsvorrichtung für eine Schnellkupplung, die zum Ankuppeln an ein Adapterelement eines Werkzeugs für einen mechanischen Arm vorgesehen ist, bekannt. Die Schnellkupplung weist ein bewegliches Element auf, das in einer Richtung beweglich ist und mit mindestens einem länglichen Element versehen ist, das mit einer Hin- und Herbewegung gegen den Druck einer Feder zwischen einer zurückgezogenen Position und einer vorgeschobenen Position zum Eingriff mit dem Adapterelement beweglich ist; eine Betätigungsanordnung, die zum Umschalten jedes länglichen Elements zwischen der zurückgezogenen Position und der vorgeschobenen Position vorgesehen ist; wobei die Betätigungsanordnung einen ringförmigen Nocken umfasst, der von dem Rahmen getragen wird und um eine Achse quer zu der ersten Platte drehbar ist; die Betätigungsbaugruppe einen Nockenstößel quer zur ersten Platte umfasst, der von dem beweglichen Element innerhalb des Nockens getragen wird; wobei eine gezahnte Arretierbaugruppe vorgesehen ist, um jedes längliche Element in Längsrichtung und den Nocken in einem Winkel in Bezug auf den Rahmen zu blockieren.

Nachteilig an den vorgenannten Sicherungssystemen ist, dass sich das Anbaugerät ungewollt löst und abfällt. Es besteht also ein dringender Bedarf an einer Verbesserung der Sicherungssysteme, sodass das Risiko, dass das Anbaugerät ungewollt herausfällt, möglichst gering gehalten werden kann.

### Beschreibung der Erfindung

Die Aufgabe der Erfindung ist es daher, eine Schnellwechselvorrichtung bereitzustellen, welche die Nachteile im Stand der Technik überwindet und eine mechanische Sicherheit gegen Herausfallen des Anbaugerätes gewährleistet.

Die Aufgabe wird durch eine Schnellwechselvorrichtung umfassend ein Gehäuse mit einer Sicherungsvorrichtung mit den Merkmalen des unabhängigen Anspruchs 1 gelöst. Vorteilhafte Ausführungsformen bilden den Gegenstand der zugehörigen Unteransprüche.

Die Erfindung umfasst eine Schnellwechselvorrichtung umfassend ein Gehäuse mit einer Sicherungsvorrichtung, umfassend eine Achse mit einem ersten Endelement zum Antreiben eines auf der Achse angeordneten Zahnrades zum Eingriff in eine in dem Gehäuse angeordnete Zahnstange, welche mittels eines ersten Federelementes mit einer in dem Gehäuse entlang einer ersten Richtung zwischen einer Entriegelungsposition und einer Verriegelungsposition beweglich gelagerten Brücke zur Anlange bringbar ist, ein auf der Achse angeordnetes Anschlagelement zum Eingriff in eine im Gehäuse angeordnete Anschlagplatte, eine Sperrklinke, welche mittels eines zweiten Federelementes zum Eingriff in wenigstens eine erste Aussparung eines auf der Achse angeordneten Sperrrades und/oder in eine in einem im Gehäuse angeordneten Kontaktelement angeordnete zweite Aussparung bringbar ist, wobei das Kontaktelement mittels der Sperrklinke derart mit dem zweiten Federelement in Eingriff steht, dass das Kontaktelement mittels des zweiten Federelementes aus dem Gehäuse heraus bringbar ist, sobald die Brücke aus der Verriegelungsposition in die Entriegelungsposition, in der die Zahnstange an der Brücke anliegt und dadurch wenigstens ein im Gehäuse angeordnetes drittes Federelement komprimiert, bewegt ist. Dadurch wird sichergestellt, dass das Anbaugerät nur dann lösbar ist, wenn von die Schnellwechselvorrichtung von außen mittels entsprechendem Werkzeug entriegelt wird.

Ein vorteilhafter Aspekt sieht vor, dass die Anschlagplatte mit der Brücke, dem daran anliegenden dritten Federelement und zwei parallel zueinander angeordneten, aus dem Gehäuse herausragenden Verriegelungsbolzen zum Verriegeln der Schnellwechselvorrichtung in der Verriegelungsposition derart in Eingriff steht, um ein Entriegeln durch Eindrücken der Verriegelungsbolzen zu verhindern. Dadurch wird eine doppelte Absicherung gegen ungewolltes Entriegeln erreicht.

Besonders vorteilhaft ist, wenn die Anschlagplatte einen Aufnahmeabschnitt umfasst, in den das Anschlagelement aufnehmbar ist, und die Anschlagplatte derart mit der Brücke in Eingriff steht, um ein Einfahren der Verriegelungsbolzen in das Gehäuse zu begrenzen. Die zwei voneinander getrennt funktionierenden Sicherungssysteme gewährleisten, dass sich das Anbaugerät niemals unbeabsichtigt löst, auch dann nicht, wenn es zu einem Ausfall beispielsweise durch einen Bruch der Druckfedern kommen sollte.

Nach einem bevorzugten Aspekt umfasst die Sperrklinke an einem ersten Endabschnitt einen zumindest bereichsweise einen Radius aufweisenden ersten Vorsprung, um in der Verriegelungsposition in die einen zumindest bereichsweise rechteckigen Öffnungsquerschnitt aufweisende zweite Aussparung einbringbar zu sein. Dadurch wird die Schnellwechselvorrichtung beim Einfahren in einen Aufnahmerahmen eines Anbaugerätes automatisch verriegeln.

Vorteilhafterweise umfasst die Sperrklinke an einem dem ersten Endabschnitt gegenüberliegenden zweiten Endabschnitt einen zumindest bereichsweise einen Radius aufweisenden zweiten Vorsprung zum Aufbringen einer Spannung auf das zweite Federelement in der Verriegelungsposition und einen bereichsweise einen Winkel aufweisenden dritten Vorsprung, der in der Entriegelungsposition in die erste Aussparung aufnehmbar ist. Dies ermöglicht ein sicheres Entriegeln der Schnellwechselvorrichtung mittels der Sicherungsvorrichtung.

Es hat sich als vorteilhaft herausgestellt, wenn das erste Federelement mit der Zahnstange derart in Eingriff steht, dass das Zahnrad das Anschlagelement in den Aufnahmeabschnitt der Anschlagplatte einfährt und in dieser Position hält. Dadurch wird ein unbeabsichtigtes Einfahren der Verriegelungsbolzen in das Gehäuse verhindert.

Ein vorteilhafter Aspekt sieht vor, dass die Schnellwechselvorrichtung ferner ein mit den Verrieglungsbolzen und/oder der Brücke und/oder der Anschlagplatte in Eingriff stehendes Klauenelement umfasst. Auf diese Weise kann die Sicherungsvorrichtung mit einer zusätzlichen Klauensicherung kombiniert werden.

Besonders vorteilhaft ist, wenn das erste Endelement in einem Bereich von 75° bis 130°, bevorzugt in einem Bereich von 80° bis 100°, besonders bevorzugt in einem Bereich von 85° bis 95° in einer ersten Richtung drehbar ist, um die Brücke mittels der Zahnstange in die Entriegelungsposition zu drücken. Dadurch wird sichergestellt, dass die manuelle mechanische Entriegelung der Schnellwechselvorrichtung durch einen Hebel, also einem an das Endelement angeschlossenen Werkzeug durchgeführt wird.

Nach einem bevorzugten Aspekt, ist das erste Endelement durch das Einbringen der Schnellwechselvorrichtung in den Aufnahmerahmen eines Anbaugerätes mittels der von dem Kontaktelement mittelbar aktivierten Zahnstange in eine der ersten Richtung entgegengesetzte zweite Richtung drehbar, um die Verriegelungsbolzen mittels der Brücke in die Verriegelungsposition zu drücken. Dadurch kann die Schnellwechselvorrichtung ohne manuelles Eingreifen von außen automatisch verriegelt werden.

Vorteilhafterweise ist das Anbaugerät ein Bodenbearbeitungsgerät oder ein Löffel oder ein Hammer oder eine Fräse oder ein Greifer oder eine Schaufel. Dies ermöglicht ein schnelles und sicheres An- und Abkoppeln der Anbaugeräten an der Arbeitsmaschine, ohne dass der Maschinenführer oder andere Personen unmittelbar tätig werden müssen.

Es versteht sich, dass die vorstehend genannten und die nachstehend noch zu erläuternden Merkmale nicht nur in den angegebenen Kombinationen, sondern auch in anderen Kombinationen oder in Alleinstellung einsetzbar sind, ohne den Rahmen der vorliegenden Erfindung zu verlassen.

### Kurze Beschreibung der Zeichnungen

Nachfolgend wird die Erfindung anhand von Ausführungsbeispielen unter Bezugnahme auf die beigefügten Zeichnungen, die ebenfalls erfindungswesentliche Merkmale offenbaren, noch näher erläutert. Diese Ausführungsbeispiele dienen lediglich der Veranschaulichung und sind nicht als einschränkend auszulegen. Beispielsweise ist eine Beschreibung eines Ausführungsbeispiels mit einer Vielzahl von Elementen oder Komponenten nicht dahingehend auszulegen, dass alle diese Elemente oder Komponenten zur Implementierung notwendig sind. Vielmehr können andere Ausführungsbeispiele auch alternative Elemente und Komponenten, weniger Elemente oder Komponenten oder zusätzliche Elemente oder Komponenten enthalten. Elemente oder Komponenten verschiedener Ausführungsbespiele können miteinander kombiniert werden, sofern nichts anderes angegeben ist. Modifikationen und Abwandlungen, welche für eines der Ausführungsbeispiele beschrieben werden, können auch auf andere Ausführungsbeispiele anwendbar sein. Zur Vermeidung von Wiederholungen werden gleiche oder einander entsprechende Elemente in verschiedenen Figuren mit gleichen Bezugszeichen bezeichnet und nicht mehrmals erläutert. Es zeigen:
Fig. 1 eine schematische Darstellung einer erfindungsgemäßen Schnellwechselvorrichtung in einer Verriegelungsposition einer Sicherungsvorrichtung;
Fig. 2 eine schematische Darstellung einer erfindungsgemäßen Schnellwechselvorrichtung in einer Verriegelungsposition mit aus dem Gehäuse herausragenden Verriegelungsbolzen;
Fig. 3 eine schematische Darstellung einer erfindungsgemäßen Schnellwechselvorrichtung in einer Entriegelungsposition, in der die Verriegelungsbolzen im Gehäuse liegen und das Kontaktelement zumindest teilweise aus dem Gehäuse herausragt;
Fig. 4 eine schematische Darstellung einer erfindungsgemäßen Schnellwechselvorrichtung in einer Entriegelungsposition;
Fig. 5a eine Sicherungsvorrichtung einer erfindungsgemäßen Schnellwechselvorrichtung aus einer ersten Perspektive;
Fig. 5b eine Sicherungsvorrichtung einer erfindungsgemäßen Schnellwechselvorrichtung aus einer zweiten Perspektive;
Fig. 5c eine Sicherungsvorrichtung einer erfindungsgemäßen Schnellwechselvorrichtung aus einer dritten Perspektive; und
Fig. 5d eine Sicherungsvorrichtung einer erfindungsgemäßen Schnellwechselvorrichtung aus einer vierten Perspektive.

### Ausführliche Beschreibung der Zeichnungen

**Fig. 1** zeigt eine schematische Darstellung einer erfindungsgemäßen Schnellwechselvorrichtung 1 umfassend ein Gehäuse 7 mit einer Sicherungsvorrichtung 2, umfassend eine Achse 3 mit einem ersten Endelement 5 zum Antreiben eines auf der Achse 3 angeordneten Zahnrades 6 zum Eingriff in eine in dem Gehäuse 7 angeordnete Zahnstange 8, welche mittels eines ersten Federelementes 14 mit einer in dem Gehäuse 7 entlang einer ersten Richtung zwischen einer Entriegelungsposition und einer Verriegelungsposition beweglich gelagerten Brücke 16 zur Anlange bringbar ist, ein auf der Achse 3 angeordnetes Anschlagelement 4 zum Eingriff in eine im Gehäuse 7 angeordnete Anschlagplatte 9, eine Sperrklinke 10a, welche mittels eines zweiten Federelementes 15 zum Eingriff in wenigstens eine erste Aussparung 12 eines auf der Achse 3 angeordneten Sperrrades 10b und/oder in eine in einem im Gehäuse 7 angeordneten Kontaktelement 11 angeordnete zweite Aussparung 13 bringbar ist, wobei das Kontaktelement 11 mittels der Sperrklinke 10a derart mit dem zweiten Federelement 15 in Eingriff steht, dass das Kontaktelement 11 mittels des zweiten Federelementes 15 aus dem Gehäuse 7 heraus bringbar ist, sobald die Brücke 16 aus der Verriegelungsposition in die Entriegelungsposition, in der die Zahnstange 8 an der Brücke 16 anliegt, und dadurch wenigstens ein im Gehäuse 7 angeordnetes drittes Federelement 17 komprimiert, bewegt ist.

Das erste Federelement 14 ist beispielsweise innerhalb der Zahnstange 8 angeordnet.

Das Kontaktelement 11 ist beispielsweise ein Kontaktstift aber auch eine Ausführung mittels Sensor ist denkbar.

Das erste Endelement 5 der Achse 3 ist beispielsweise als Sechskant ausgeführt kann mittels eine Sechskantschlüssels gedreht werden, sodass die Achse 3 und damit das Zahnrad 6 sich drehen, wodurch die Zahnstange 8 die Brücke 16 im Gehäuse 7 in Richtung Entriegelungsposition drückt.

Das erste Endelement 5 ist durch das Einbringen der Schnellwechselvorrichtung 1 in den Aufnahmerahmen eines Anbaugerätes mittels der von dem Kontaktelement 11 mittelbar aktivierten Zahnstange 8 in eine der ersten Richtung entgegengesetzte zweite Richtung drehbar, um die Verriegelungsbolzen 18 mittels der Brücke 16 in die Verriegelungsposition zu drücken. Die mittelbare Aktivierung der Zahnstange 8 erfolgt über die Achse 3, durch die das darauf angeordnete Zahnrad 6 gedreht wird.

Die Anschlagplatte 9 steht mit der Brücke 16, dem daran anliegenden dritten Federelement 17 und zwei parallel zueinander angeordneten, aus dem Gehäuse 7 herausragenden Verriegelungsbolzen 18 zum Verriegeln der Schnellwechselvorrichtung 1 in der Verriegelungsposition derart in Eingriff, um ein Entriegeln durch Eindrücken der Verriegelungsbolzen 18 zu verhindern.

Die Anschlagplatte 9 umfasst einen Aufnahmeabschnitt 19, in die das Anschlagelement 4 aufnehmbar ist, wobei die Anschlagplatte 9 derart mit der Brücke 16 in Eingriff steht, um ein Einfahren der Verriegelungsbolzen 18 in das Gehäuse 7 zu begrenzen. Der Aufnahmeabschnitt 19 ist beispielsweise U- oder V-förmig ausgestaltet. Die Anschlagplatte 9 weist einen entsprechend komplementären U- oder V-förmigen Abschnitt auf. Durch die angeschrägten Seitenflächen, der U- oder V-Form kann die Anschlagplatte 9 nicht nach oben gedrückt werden. Damit gewährleistet die Anschlagplatte 9 eine Mindestverriegelung.

Die Verriegelungsbolzen 18 sind beispielsweise mit der Brücke 16 verschraubt oder verstiftet. In der Verriegelungsposition ragen die Verriegelungsbolzen 18 zwischen 7 und 30mm, bevorzugt zwischen 8 und 17mm, besonders bevorzugt zwischen 9 und 15mm aus dem Gehäuse 7 heraus.

Das erste Federelement 14 steht mit der Zahnstange 8 derart in Eingriff, dass das Zahnrad 6 das Anschlagelement 4 in den Aufnahmeabschnitt 19 der Anschlagplatte 9 einfährt und in dieser Position hält. Sollten die Verriegelungsbolzen 18 von außen nach innen in das Gehäuse 7 gedrückt werden und die Federkraft nicht ausreichen, wird die Anschlagplatte 9, welche mit der Brücke 16 und/oder den Verriegelungsbolzen 18 in Eingriff steht, das Entriegeln verhindern.

Die Schnellwechselvorrichtung 1 umfasst ferner ein mit den Verrieglungsbolzen 18 und/oder der Brücke 16 und/oder der Anschlagplatte 9 in Eingriff stehendes Klauenelement 20.

Denkbar ist, dass die Anschlagplatte 9 mit der Brücke 16 verschraubt oder verstiftet ist. Aber auch eine einstückig gegossene und/oder geschweißte Ausführungsform ist denkbar.

In **Fig. 2** ist eine erfindungsgemäße Schnellwechselvorrichtung 1 in einer Verriegelungsposition mit aus dem Gehäuse 7 herausragenden Verriegelungsbolzen 18 gezeigt. Die Sperrklinke 10a umfasst an einem ersten Endabschnitt einen zumindest bereichsweise einen Radius aufweisenden ersten Vorsprung, um in der Verriegelungsposition in die einen zumindest bereichsweise rechteckigen Öffnungsquerschnitt aufweisende zweite Aussparung 13 einbringbar zu sein.

Beispielsweise kann die zweite Aussparung 13 bereichsweise auch Radien aufweisen.

Denkbar ist auch eine Ausführungsform in der die Sperrklinke 10a an einem ersten Endabschnitt einen zumindest bereichsweise einen rechteckigen Querschnitt aufweisenden ersten Vorsprung umfasst, um in der Verriegelungsposition in die einen rechteckigen Öffnungsquerschnitt aufweisende zweite Aussparung 13 einbringbar zu sein.

Die Verriegelung erfolgt durch das Einfahren des Schnellwechselvorrichtung 1 in den Aufnahmerahmen eines Anbaugerätes, dadurch wird das Kontaktelement 11 nach innen ins Gehäuse 7 gedrückt und die Sperrklinke 10a löst sich aus dem Sperrrad 10b. Danach drücken das dritte Federelement 17, welches beispielsweise als zwei Druckfedern ausgestaltet ist, die Brücke 16, und somit die mit der Brücke 16 in Eingriff stehenden Verriegelungsbolzen 18 in die entsprechenden Öffnungen des Aufnahmerahmens des Anbaugerätes. Durch das Zurückdrücken der Zahnstange 8 dreht die Achse 3 das Zahnrad 6 gegen den Uhrzeigersinn.

Weil die Zahnstange 8 mit der Brücke 16 nicht verbunden ist, drückt das erste Federelement 14 die Zahnstange 8 bis an das Gehäuse 7 (auf Anschlag) und dreht so das Zahnrad 6 und damit verbunden die Achse 3 mit dem Anschlagelement 4 immer in die Anschlagposition.

**Fig. 3** zeigt eine erfindungsgemäße Schnellwechselvorrichtung 1 in einer Entriegelungsposition, in der die Verrieglungsbolzen 18 im Gehäuse 7 liegen und das Kontaktelement 11 zumindest teilweise aus dem Gehäuse 7 herausragt. Die Sperrklinke 10a umfasst an einem dem ersten Endabschnitt gegenüberliegenden zweiten Endabschnitt einen zumindest bereichsweise einen Radius aufweisenden zweiten Vorsprung zum Aufbringen einer Spannung auf das zweite Federelement 15 in der Verriegelungsposition und einen bereichsweise einen Winkel aufweisenden dritten Vorsprung, der in der Entriegelungsposition in die erste Aussparung 12 aufnehmbar ist.

In **Fig. 4** ist eine erfindungsgemäße Schnellwechselvorrichtung 1 in einer Entriegelungsposition gezeigt. Eine Entriegelung der Schnellwechselvorrichtung 1 kann nur mit einem entsprechend zum Endelement 5 passenden Werkzeug beispielsweise einem Sechskantschlüssel o. ä., von außen durch eine 90°Drehung erfolgen. Durch die Drehung der Achse 3 wird die Zahnstange 8 durch Drehung des Zahnrads 6 gegen die Brücke 16 gedrückt und das dritte Federelement 17 komprimiert, bis das Anbaugerät freischwingt und das Kontaktelement 11 mittels dem zweiten Federelement 15 beispielsweise einer Stiftfeder und Sperrklinke 10a aus dem Gehäuse 7 gedrückt wird und die Sperrklinke 10a in das Sperrrad 10b einrastet. Danach kann man das Anbaugerät ablegen / wechseln. Durch die Drehung der Achse 3 um beispielsweise 90°in Richtung Entriegelung mittels dem Endelement 5 springt das Kontaktelement 11 durch Federkraft des zweiten Federelementes 15 heraus, drückt die Sperrklinke 10a ins Sperrrad 10b und blockiert die Achse 3 für eine Rückwärtsdrehung, Schnellwechselvorrichtung 1 bleibt im entriegelten Zustand.

Das Endelement 5 ist in einem Bereich von 75° bis 130°, bevorzugt in einem Bereich von 80° bis 100°, besonders bevorzugt in einem Bereich von 85° bis 95° in einer ersten Richtung drehbar, um die Brücke 16 mittels der Zahnstange 8 in die Entriegelungsposition zu drücken.

Das Anbaugerät ist ein Bodenbearbeitungsgerät oder ein Löffel oder ein Hammer oder eine Fräse oder ein Greifer oder eine Schaufel.

Die **Fig. 5a bis 5d** zeigen jeweils eine Sicherungsvorrichtung 2 einer erfindungsgemäßen Schnellwechselvorrichtung 1 aus unterschiedlichen Perspektiven.

Die Sicherungsvorrichtung 2 umfasst das Anschlagelement 4, das Zahnrad 6, das Sperrrad 10b und das Endelement 5, welche alle auf der gemeinsamen Achse 3 angeordnet sind.

### Bezugszeichenliste

- 1: Schnellwechselvorrichtung
- 2: Sicherungsvorrichtung
- 3: Achse
- 4: Anschlagelement
- 5: erstes Endelement
- 6: Zahnrad
- 7: Gehäuse
- 8: Zahnstange
- 9: Anschlagplatte
- 10a: Sperrklinke
- 10b: Sperrrad
- 11: Kontaktelement
- 12: erste Aussparung
- 13: zweite Aussparung
- 14: erstes Federelement
- 15: zweites Federelement
- 16: Brücke
- 17: drittes Federelement
- 18: Verriegelungsbolzen
- 19: Aufnahmeabschnitt
- 20: Klauenelement

## Patentansprüche

1. Schnellwechselvorrichtung (1) umfassend ein Gehäuse (7) mit einer Sicherungsvorrichtung (2), umfassend
- eine Achse (3) mit einem ersten Endelement (5) zum Antreiben eines auf der Achse (3) angeordneten Zahnrades (6) zum Eingriff in eine in dem Gehäuse (7) angeordnete Zahnstange (8), welche mittels eines ersten Federelementes (14) mit einer in dem Gehäuse (7) entlang einer ersten Richtung zwischen einer Entriegelungsposition und einer Verriegelungsposition beweglich gelagerten Brücke (16) zur Anlage bringbar ist,
- ein auf der Achse (3) angeordnetes Anschlagelement (4) zum Eingriff in eine im Gehäuse (7) angeordnete Anschlagplatte (9),
- eine Sperrklinke (10a), welche mittels eines zweiten Federelementes (15) zum Eingriff in wenigstens eine erste Aussparung (12) eines auf der Achse (3) angeordneten Sperrrades (10b) und/oder in eine in einem im Gehäuse (7) angeordneten Kontaktelement (11) angeordnete zweite Aussparung (13) bringbar ist,
- wobei das Kontaktelement (11) mittels der Sperrklinke (10a) derart mit dem zweiten Federelement (15) in Eingriff steht, dass das Kontaktelement (11) mittels des zweiten Federelementes (15) aus dem Gehäuse (7) heraus bringbar ist, sobald die Brücke (16) aus der Verriegelungsposition in die Entriegelungsposition, in der die Zahnstange (8) an der Brücke (16) anliegt, und dadurch wenigstens ein im Gehäuse (7) angeordnetes drittes Federelement (17) komprimiert, bewegt ist.

2. Schnellwechselvorrichtung (1) nach Anspruch 1, wobei die Anschlagplatte (9) mit der Brücke (16), dem daran anliegenden dritten Federelement (17) und zwei parallel zueinander angeordneten, aus dem Gehäuse (7) herausragenden Verriegelungsbolzen (18) zum Verriegeln der Schnellwechselvorrichtung (1) in der Verriegelungsposition derart in Eingriff steht, um ein Entriegeln durch Eindrücken der Verriegelungsbolzen (18) zu verhindern.

3. Schnellwechselvorrichtung (1) nach Anspruch 2, wobei die Anschlagplatte (9) einen Aufnahmeabschnitt (19) umfasst, in den das Anschlagelement (4) aufnehmbar ist, und die Anschlagplatte (9) derart mit der Brücke (16) in Eingriff steht, um ein Einfahren der Verriegelungsbolzen (18) in das Gehäuse (7) zu begrenzen.

4. Schnellwechselvorrichtung (1) nach einem der vorhergehenden Ansprüche, wobei die Sperrklinke (10a) an einem ersten Endabschnitt einen zumindest bereichsweise einen Radius aufweisenden ersten Vorsprung umfasst, um in der Verriegelungsposition in die einen zumindest bereichsweise rechteckigen Öffnungsquerschnitt aufweisende zweite Aussparung (13) einbringbar zu sein.

5. Schnellwechselvorrichtung (1) nach Anspruch 4, wobei die Sperrklinke (10a) an einem dem ersten Endabschnitt gegenüberliegenden zweiten Endabschnitt einen zumindest bereichsweise einen Radius aufweisenden zweiten Vorsprung umfasst, zum Aufbringen einer Spannung auf das zweite Federelement (15) in der Verriegelungsposition und einen bereichsweise einen Winkel aufweisenden dritten Vorsprung umfasst, der in der Entriegelungsposition in die erste Aussparung (12) aufnehmbar ist.

6. Schnellwechselvorrichtung (1) nach Anspruch 3 und einem der Ansprüche 4 oder 5, wobei das erste Federelement (14) mit der Zahnstange (8) derart in Eingriff steht, dass das Zahnrad (6) das Anschlagelement (4) in den Aufnahmeabschnitt (19) der Anschlagplatte (9) einfährt und in dieser Position hält.

7. Schnellwechselvorrichtung (1) nach Anspruch 2 und einem der Ansprüche 3 bis 6, ferner umfassend ein mit den Verriegelungsbolzen (18) und/oder der Brücke (16) und/oder der Anschlagplatte (9) in Eingriff stehendes Klauenelement (20).

8. Schnellwechselvorrichtung (1) nach einem der vorhergehenden Ansprüche, wobei das erste Endelement (5) in einem Bereich von 75° bis 130°, bevorzugt in einem Bereich von 80° bis 100°, besonders bevorzugt in einem Bereich von 85° bis 95° in einer ersten Richtung drehbar ist, um die Brücke (16) mittels der Zahnstange (8) in die Entriegelungsposition zu drücken.

9. Schnellwechselvorrichtung (1) nach Anspruch 8 und einem der Ansprüche 2, 3 oder 7, wobei die Achse (3) durch das Einbringen der Schnellwechselvorrichtung (1) in den Aufnahmerahmen eines Anbaugerätes mittels der von dem Kontaktelement (11) mittelbar aktivierten Zahnstange (8) in eine der ersten Richtung entgegengesetzte zweite Richtung drehbar ist, um die Verriegelungsbolzen (18) mittels der Brücke (16) in die Verriegelungsposition zu drücken.

10. Schnellwechselvorrichtung (1) nach einem der vorhergehenden Ansprüche, wobei das Anbaugerät ein Bodenbearbeitungsgerät oder ein Löffel oder ein Hammer oder eine Fräse oder ein Greifer oder eine Schaufel ist.
